# EUROPÄISCHE PATENTSCHRIFT

(11) **EP 0 869 249 B1**
(45) Veröffentlichungstag und Bekanntmachung des Hinweises auf die Patenterteilung: **24.03.2004**
(21) Anmeldenummer: 98100238.9
(22) Anmeldetag: 08.01.1998
(51) Int. Cl.: E05D 7/04

(54) **Scharnier, vorzugsweise Möbelscharnier**
Hinge, in particular furniture hinge
Charnière, en particulier charnière de meuble

(30) Priorität: 03.04.1997 DE 29705943 U
(43) Veröffentlichungstag der Anmeldung: 07.10.1998
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- EP-A- 0 595 045
- DE-A- 3 217 104
- DE-C- 4 241 690

## Beschreibung

Die Erfindung betrifft ein Scharnier, vorzugsweise ein Möbelscharnier, mit einem an einer Tragwand oder einem Tragteil befestigbaren Scharnierarm, an dem ein verschwenkbares Schamierteil über zwei Lenker angelenkt ist.

Bei üblichen Möbelscharnieren wird vorausgesetzt, daß sie in ihrer Schließstellung eine Tür oder Klappe in einem bestimmten Winkel zu der Tragwand des Möbels halten, der auch von 90° erheblich abweichen kann. Zunehmend gibt es auch spezielle Möbel, bei denen die Tür oder Klappe nicht aus einer ebenen Platte besteht, sondern aus einer solchen, die eine konkave oder konvexe Krümmung aufweist. Da der Flansch eines das verschwenkbare Scharnierteil bildenden Scharniertopfs an dieser gekrümmten Innenfläche der Tür glatt anliegen muß, ist der Winkel, den der Scharniertopf im geschlossenen Zustand zu dem Scharnierarm einnehmen muß, nur mit Schwierigkeiten im Voraus einschätzbar. Auch wenn dieser Winkel durch eine entsprechende Abkröpfung des Schamierarms berücksichtigt wird, läßt sich dieser nicht so genau vorherbestimmen, daß er dem tatsächlichen Winkel entspricht, den der montierte Scharniertopf im geschlossenen Zustand der Tür oder Klappe zu dem Scharnierarm einnimmt. Die Folge ist, daß die üblicherweise verwendeten Scharniere nicht genau der Schließstellung entsprechen.

Aus der DE 39 43 330 C1 ist ein Möbelscharnier der eingangs angegebenen Art bekannt, bei dem sich der Winkel der Tür zu der Tragwand dadurch stufenlos über einen großen Bereich einstellen läßt, daß der Scharnierarm über eine Zwischenplatte auf einer Grundplatte befestigbar ist, wobei sich beide über ein Paar komplementär zylindrisch gekrümmter Flächen aufeinander abstützen, deren Krümmungsachsen sich quer zur Längsmittelebene der Platten erstrecken. Dieses bekannte Scharnier bedingt eine Sonderanfertigung der dieses tragenden Grund- und Zwischenplatte, die wegen der üblicherweise nur benötigten kleinen Serien unwirtschaftlich und kostspielig ist.

Aus DE-A-32 17 104 ist ein Doppellenker-Möbelschamier bekannt, dessen an einer Tragwand befestigbarer Tragarm einen Montagearm aufweist, der an seinem türflügelseitigen vorderen Endbereich mit einem Gelenkträger versehen ist. Dieser Gelenkträger ist um eine parallel zur Schwenkachse des Scharniers verlaufende Achse schwenkbar und in wählbaren Schwenkstellungen relativ zu dem Montagearm festlegbar gehalten. Durch diesen schwenkbaren und feststellbaren Gelenkträger lässt sich das bekannte Doppellenker-Schamier auch auf Tür-Schließstellungen einstellen, in denen der von dem Türflügel und der Tragwand eingeschlossene Winkel wesentlich von dem üblichen rechten Winkel abweicht.

Aufgabe der Erfindung ist es daher, ein Scharnier der eingangs angegebenen Art zu schaffen, das bei geringem konstruktivem Aufwand und guter Festigkeit eine stufenlose Verstellung des Winkels zwischen einer Tür oder Klappe und einer Tragwand, beispielsweise Möbelseitenwand, ermöglicht.

Erfindungsgemäß wird diese Aufgabe durch die Merkmale des Ansprush 1 gelöst.

Das erfindungsgemäße Scharnier ermöglicht bei verhältnismäßig geringem konstruktiven Aufwand eine einfache Verstellung des Winkels zwischen dem Scharnierarm und dem verschwenkbaren Scharnierteil in der Schließstellung einer von diesem getragenen Tür oder Klappe. Das erfindungsgemäße Scharnier ermöglicht es einmal, den Winkel zwischen dem verschwenkbaren Scharnierteil und dem Scharnierarm und damit zwischen einer Tür und einer Tragwand über einen großen Bereich zu ändern und zum anderen durch entsprechende Einstellung den Winkel zwischen einer Tür oder Klappe und Tragwand anzupassen.

Zweckmäßigerweise ist die Gelenkachse des inneren (dem Scharnierarm zugewandten) Lenkers an dem Scharnierarm in ihrer Lage verstellbar und feststellbar gehalten.

Um eine Gelenkachse relativ zu dem Scharnierarm in der gewünschten Weise verstellen zu können, kann ein schwenkbares oder verschiebbares Zwischenstück vorgesehen sein, an dem die verstellbare Gelenkachse gehalten ist.

Nach einer bevorzugten Ausführungsform ist vorgesehen, daß der Scharnierarm ein U-förmiges Profil besitzt und in dessen seitlichen Schenkeln ein Hebel um eine Querachse schwenkbar gelagert ist, daß an dem vorderen Ende des Hebels die Gelenkachse des inneren Lenkers gehalten ist und daß in das Stegteil des Scharnierarms eine den Hebel verschwenkende Stellschraube eingeschraubt ist.

Nach einer anderen Ausführungsform der Erfindung ist vorgesehen, daß der Scharnierarm ein U-förmiges Profil besitzt und auf der zwischen dessen Schenkeln gelagerten Scharnierachse für den äußeren Lenker ein Hebel schwenkbar gelagert ist, an dem die Gelenkachse des inneren Lenkers gehalten ist, und daß in das Stegteil des Scharnierarms eine den Hebel verschwenkende und in unterschiedlichen Schwenklagen fixierende Stellschraube eingeschraubt ist.

Nach einer weiteren Ausführungsform ist vorgesehen, daß der Scharnierarm ein U-förmiges Profil besitzt und auf der zwischen den Schenkeln gelagerten Scharnierachse für den inneren Lenker ein Hebel schwenkbar gelagert ist, an dessen den Scharnierarm überkragenden äußeren Ende die Scharnierachse für den äußeren Lenker gehalten ist, und daß in das Stegteil des Scharnierarms eine den Hebel verschwenkende und in unterschiedlichen Schwenklagen fixierende Stellschraube eingeschraubt ist.

Der Hebel kann aus einem U-förmig gebogenen Blechteil bestehen, dessen Schenkel mit Bohrungen zur Lagerung an den Schenkeln des Scharnierarms und zur Haiterung der Gelenkachse versehen sind.

Die Stellschraube kann drehbar, aber in axialer Richtung unverschieblich in einer Bohrung des Stegteils gehalten werden.

Befindet sich die verschwenkbare Gelenkachse zwischen den Schenkeln des Scharnierarms, sind die die Schenkel des Hebels überragenden Achszapfen zweckmäßigerweise in Langlöchem der Schenkel des Scharnierarms geführt, deren Verlauf der gewünschten Verstellcharakteristik entspricht. Dabei ist dem Achszapfen an den Hebel die erforderliche Verschiebung zu ermöglichen.

Nach einer weiteren Ausführungsform der Erfindung ist vorgesehen, daß der Scharnierarm ein U-förmiges Profil besitzt, daß die Gelenkachse des inneren Lenkers in einem Halteteil gehalten ist und die das Halteteil seitlich überragenden Achszapfen der Gelenkachse in einem Langloch der seitlichen Schenkel des Scharnierarms geführt sind und daß das Halteteil durch eine in das Stegteil des Schamierarms eingeschraubte Stellschraube verstellbar ist. Das Halteteil kann aus einem U-förmig gebogenen Blechteil bestehen, in dessen Schenkeln die Gelenkachse und in dessen Stegteil die Stellschraube drehbar aber in axialer Richtung unverschieblich gehalten ist.

Ausführungsbeispiele der Erfindung werden nachstehend anhand der Zeichnung näher erläutert. In dieser zeigt
Fig. 1 einen Längsschnitt durch ein Scharnier, dessen Scharnierarm über eine Zwischenplatte an einer mit einer Tragwand verbundenen Grundplatte befestigt ist, wobei das bewegliche Scharnierteil den kleinsten Winkel zu dem Schamierarm einnimmt,
Fig. 2 eine Seitenansicht des vorderen abgekröpften Teils des Scharnierarms in Fig. 1 ohne die an diesem gelagerten Teile,
Fig. 3 eine Darstellung des Scharnierarms nach Fig. 1, in der das verschwenkbare Scharnierteil den größten einstellbaren Winkel in seiner Schließstellung einnimmt,
Fig.4 eine Einzeldarstellung des Stellhebels des Scharniers nach den Fig. 1 und 3,
Fig. 5 einen Längsschnitt durch eine andere Ausführungsform eines Scharniers, bei der der mit einer Abkröpfung versehene Scharnierarm unmittelbar auf einer Grundplatte befestigt ist,
Fig. 6 eine Einzeldarstellung des der Verstellung dienenden Halteteils aus Fig. 5,
Fig. 7 einen Längsschnitt durch eine dritte Ausführungsform eines Scharniers,
Fig. 8 eine Einzeldarstellung des bei der Ausführungsform nach Fig. 7 verwendeten Stellhebels,
Fig. 9 eine der Fig. 7 entsprechende Darstellung eines Scharniers, bei der das bewegliche Schamierteil in seiner Schließstellung den größten Winkel zu dem Schamierarm einnimmt, und
Fig. 10 einen Längsschnitt durch eine vierte Ausführungsform eines Scharniers.

Bei dem Ausführungsbeispiel nach den Fig. 1 bis 4 ist der an seinem vorderen Ende mit einer Abkröpfung 2 versehene Scharnierarm 1 über eine Zwischenplatte 3 auf einer Grundplatte 4 befestigt, die durch nicht dargestellte Befestigungsschrauben an einer Tragwand 5 eines Möbels befestigt ist.

Die dargestellte Befestigung eines Scharnierarms über eine Zwischenplatte auf einer Grundplatte ist aus der DE 38 41 405 A1 bekannt und wird hier nicht näher beschrieben, da diese nicht Gegenstand der Erfindung ist.

An dem mit der Abkröpfung 2 versehenen vorderen Ende des Scharnierarms ist der das verschwenkbare Scharnierteil bildenden Schamiertopf 6 über einen äußeren Lenker 7 und einen inneren Lenker 8 verschwenkbar gehalten. Der Schamiertopf 6 ist in eine flache ausgefräst Sacklochbohrung der Tür 9 eingesetzt und in dieser durch die Verschraubung seines Flansches 10 mit der Tür 9 gehalten.

Die Lenker 7, 8 sind in üblicher Weise durch Gelenkbolzen 11, 12 in dem Scharniertopf 6 schwenkbar gelagert.

Mit ihrem anderen Ende ist der U-förmig profilierte äußere Lenker 7 über Bohrungen an den inneren Enden seiner Schenkel auf einer Gelenkachse 13 schwenkbar gelagert, die zwischen den Schenkeln des U-förmig profilierten Scharnierarms 1 gehalten ist.

Die innere Gelenkachse 14 des inneren Lenkers 8 ist in einer Bohrung 16 eines U-förmig profilierten Hebels 15 gehalten, dessen inneres Ende auf einer Gelenkachse 17 gelagert ist, die an den Schenkeln des Scharnierarms 1 befestigt ist. Die die Schenkel des Hebels 15 überragenden Achszapfen der Gelenkachse 14 sind in einem Langloch 18 in den seitlichen Schenkeln des Scharnierarms 1 geführt, das in der aus Fig. 2 ersichtlichen Weise konzentrisch um die Gelenkachse 13 des äußeren Lenkers gekrümmt ist. Um eine verklemmungsfreie Verschwenkung der Gelenkachse 14 in dem Langloch 18 zu ermöglichen, sind auch die Löcher 16 in den Schenkeln des Schwenkhebels 15 in der aus Fig. 4 ersichtlichen Weise als Langlöcher ausgebildet.

In die Gewindebohrung 19 des Stegteils des Scharnierarms 1 ist eine Stellschraube 20 eingeschraubt, deren vorderer Gewindefreier Zapfen 21 in der Bohrung 22 des Stegteils 23 des Hebels 15 in der Weise vernietet ist, daß die Stellschraube in dieser Bohrung drehbar und in axialer Richtung unverschieblich gehalten ist.

In Fig. 1 schließt das bewegliche Scharnierteil 6 bzw. die von diesem getragene Tür den kleinsten Winkel α in der Schließstellung des Scharniers mit dem Scharnierarm ein, in der sich die Gelenkachse 14 in Anlage an den unteren Rand der Bohrung 18 befindet.

Aus Fig. 3 ist der größte Winkel β ersichtlich, den die Tür 9 in ihrer Schließstellung zu dem Scharnierarm einnimmt. Der Verstellbereich, über den der Winkel der Tür 9 in der Schließstellung zu dem Scharnierarm 1 einstellbar ist, beträgt somit β - α.

Bei dem Ausführungsbeispiel nach Fig. 5 ist der mit einer Abkröpfung versehene Scharnierarm 1 unmittelbar auf der Grundplatte 4 befestigt. Der äußere Lenker 7 ist in gleicher Weise wie bei dem Ausführungsbeispiel nach den Fig. 1 bis 4 durch die Gelenkachsen 11 und 13 einerseits gelenkig mit dem Scharnierkopf 6 und andererseits mit dem äußeren abgekröpften Ende des Scharnierarms 1 gelenkig verbunden. Der innere Lenke 8 ist auf der Gelenkachse 12 des Scharniertopfs 6 gelagert.

Von dem Ausführungsbeispiel nach den Fig. 1 bis 4 unterscheidet sich das Ausführungsbeispiel nach den Fig. 5 und 6 dadurch, daß die innere Gelenkachse 14 des inneren Lenkers 8 in den Bohrungen 25 in den Schenkeln 26 eines U-förmigen Halteteils 27 gehalten ist. In einer Bohrung 28 des Stegteils 29 ist das vordere abgesetzte gewindefreie Schaftteil der Stellschraube 20 in der Weise vernietet, daß es in dieser drehbar aber axial unverschieblich gehalten ist. Die die Schenkel 26 des Halteteils 27 überragenden Achszapfen der Gelenkachse 14 sind in Langlöchern 30 in den Schenkeln des Schamierarms 1 geführt.

Die Neigung der Langlöcher 18, 30 in den Schenkeln des Scharnierarms 1 ist so gewählt, daß durch eine Verstellung der Gelenkachse 14 in den Langlöchern die gewünschte Öffnungscharakteristik beibehalten wird.

Bei dem Ausführungsbeispiel nach den Fig. 7 bis 9 ist der die innere Gelenkachse 14 des inneren Lenkers 8 haltemde Schwenkhebel 36, der ebenfalls U-förmig profiliert ist, mit seinen äußeren Schenkeln auf der Gelenkachse 13 des äußeren Lenkers 7 gelagert, die zwischen den Schenkeln des Scharnierarms 1 gehalten sind. Die innere Gelenkachse 14 des inneren Lenkers 8 ist in Bohrungen 37 des Schwenkhebels 36 gehalten. Die die Schenkel des Schwenkhebels 36 überragenden Zapfen der Gelenkachse 14 sind in Langlöchern 38 der Schenkel des U-förmig profilierten Schamierarms 1 geführt.

In einer Bohrung 39 des Stegteils 40 des Schwenkhebels 36 ist wiederum ein vorderer verdünnter und gewindefreier Schaftteil der Stellschraube 20 vernietet, so daß diese mit dem Stegteil 40 drehbar aber in axialer Richtung unverschiebbar verbunden ist. Durch die Stellschraube 20 läßt sich der Schwenkhebel 36 in der aus den Fig. 7 und 9 ersichtlichen Weise zwischen den Endlage des Langloches 38 in der Weise verstellen, daß die Tür 9 in ihrer Schließstellung zu dem Scharnierarm 1 den aus Fig. 7 ersichtlichen kleinsten Winkel a und den aus Fig. 9 ersichtlichen größten Winkel β einnimmt.

Bei dem aus Fig. 10 ersichtlichen Ausführungsbeispiel ist der Schwenkhebel 44, der in grundsätzlich gleicher Weise ausgebildet ist wie der aus Fig. 8 ersichtliche, mit den inneren fluchtenden Bohrungen seiner Schenkel auf der inneren Gelenkachse 14 des inneren Lenkers 8 schwenkbar gelagert, der in Bohrungen der Schenkel des U-förmig profilierten Schamierarms 1 gehalten ist. Der äußere Gelenkzapfen 13 des äußeren Lenkers 7 ist in den äußeren Bohrungen des Schwenkhebels 44 gehalten, wobei das mit den äußeren Bohrungen versehene Endteil des Schwenkhebels 44 den Schamierarm 1 in der aus Fig. 10 ersichtlichen Weise überragt. Der Schamierarm 1 ist gegenüber dem Scharnierarm nach dem Ausführungsbeispiel der Fig. 7 bis 9 verkürzt. In der Stellung mit dem kleinsten Winkel in der Schließstellung kann das äußere Stegteil 45 des Schwenkhebels 44 in der dargestellten Weise an das Stegteil des Scharnierarms 1 anstoßen. Durch Verstellung der drehbar aber in axialer Richtung unverschieblich in dem Stegteil 46 des Schwenkhebels 44 gehaltenen Stellschraube 20 läßt sich die Gelenkachse 13 zur Verstellung des Winkels, den der Scharniertopf 6 in der Schließstellung zu dem Schamierarm 1 einnimmt, in Richtung des Pfeils A verstellen.

Die Ausführungsbeispiele des Scharniers nach den Fig. 7 bis 9 und 10 gestatten es, das Scharnier mit einem Schließmechanismus zu versehen, der aus einer doppellagigen, haarnadelförmigen Blattfeder besteht, die auf dem äußeren Gelenkzapfen 13 des äußeren Lenkers 7 gehalten ist. Die Schenkel dieser Plattfeder stützen sich einmal auf dem Stegteil 45 des Schwenkhebels 36, 44 und andererseits auf einem zungenartigen Fortsatz ab, der aus dem inneren Lenker 8 herausgebogen ist. Dieser Schließmechanismus ist bekannter Art und wird daher näher nicht beschrieben.

## Patentansprüche

1. Scharnier, vorzugsweise Möbelscharnier, mit einem an einer Tragwand oder einem Tragteil befestigbaren Scharnierarm (1 ), an dem ein verschwenkbares Scharnierteil (6) über zwei Lenker (7, 8) angelenkt ist,
**dadurch gekennzeichnet,**
**dass** die Gelenkachse (13, 14) nur eines der Lenker (7, 8) an dem Scharnierarm (1) in ihrer Lage verstellbar und feststellbar gehalten ist.

2. Scharnier nach Anspruch 1, **dadurch gekennzeichnet, daß** ein schwenkbares oder verschiebbares Zwischenstück vorgesehen ist, an dem die verstellbare Gelenkachse gehaltert ist, und daß ein Verstellmechanismus oder eine Stellschraube (20) zur Verschwenkung oder Verschiebung des Zwischenstücks vorgesehen sind.

3. Scharnier nach Anspruch 1 oder 2, **dadurch gekennzeichnet, daß** die Gelenkachse (14) des inneren (dem Schamierarm zugewandten) Lenkers (8) an dem Scharnierarm (1) in ihrer Lage verstellbar und feststellbar gehalten ist.

4. Scharnier nach einem der Ansprüche 1 bis 3, **dadurch gekennzeichnet, daß** der Scharnierarm (1) ein U-förmiges Profil besitzt und in dessen seitlichen Schenkeln ein Hebel (15) um eine Querachse (17) schwenkbar gelagert ist, daß an dem vorderen Ende des Hebels (15) die Gelenkachse (14) des inneren Lenkers gehalten ist und daß in das Stegteil des Scharnierarms (1) eine den Hebel (15) verschwenkende Stellschraube (20) eingeschraubt ist.

5. Scharnier nach einem der Ansprüche 1 bis 3, **dadurch gekennzeichnet, daß** der Scharnierarm (1) ein U-förmiges Profil besitzt und auf der zwischen dessen Schenkeln gelagerten Schamierachse (13) für den äußeren Lenker (15) ein Hebel (36) schwenkbar gelagert ist, an dem die Gelenkachse (14) des inneren Lenkers (8) gehalten ist, und daß in das Stegteil des Schamierarms (1) eine den Hebel (36) verschwenkende und in unterschiedlichen Schwenklagen fixierbare Stellschraube (20) eingeschraubt ist.

6. Scharnier nach einem der Ansprüche 1 bis 3, **dadurch gekennzeichnet, daß** der Scharnierarm (1) ein U-förmiges Profil besitzt und auf der zwischen dessen Schenkeln gelagerten Scharnierachse (14) für den inneren Lenker (8) ein Hebel (44) schwenkbar gelagert ist, an dessen den Scharnierarm überkragenden äußeren Ende die Scharnierachse (14) für den äußeren Lenker (7) gehalten ist, und daß in das Stegteil des Scharnierarms (1) eine den Hebel (44) verschwenkende und in unterschiedlichen Schwenklagen fixierende Stellschraube (20) eingeschraubt ist.

7. Scharnier nach einem der Ansprüche 4 bis 6, **dadurch gekennzeichnet, daß** der Hebel aus einem U-förmig gebogenen Blechteil besteht, dessen Schenkel mit Bohrungen zur Lagerung an den Schenkeln des Scharnierarms (1) und zur Halterung der Gelenkachse versehen sind.

8. Scharnier nach einem der Ansprüche 4 bis 7, **dadurch gekennzeichnet, daß** die Stellschraube (20) drehbar, aber in axialer Richtung unverschieblich in einer Bohrung des Stegteils des Hebels gehalten ist.

9. Scharnier nach einem der Ansprüche 4, 5 oder 7, 8, **dadurch gekennzeichnet, daß** die die Schenkel des Hebels überragenden Achszapfen der Gelenkachse in Langlöchern der Schenkel des Schamierarms (1) geführt sind.

10. Scharnier nach Anspruch 1 oder 2, **dadurch gekennzeichnet, daß** die Gelenkachse (14) des inneren Lenkers (8) in einem Halteteil (27) gehalten ist und die das Halteteil (27) seitlich überragenden Achszapfen der Gelenkachse (14) in einem Langloch (30) der seitlichen Schenkel des Scharnierarms (1) geführt sind und daß das Halteteil (27) durch eine in das Stegteil des Scharnierarms (1) eingeschraubte Stellschraube (40) verstellbar ist.

11. Scharnier nach Anspruch 10, **dadurch gekennzeichnet, daß** das Halteteil (27) aus einem U-förmig gebogenen Blechteil besteht, in dessen Schenkeln die Gelenkachse (14) und in dessen Stegteil (29) die Stellschraube (20) drehbar aber in axialer Richtung unverschieblich gehalten ist.

## Claims

1. A hinge, preferably a furniture hinge, with a hinge arm (1) attached to a support wall or a support part, on which a pivotable hinge part (6) is pivoted via two guides (7, 8),
**characterized in that** the hinge axis (13, 14) of only one of the guides (7, 8) is adjustably and fixedly held on the hinge arm (1) in its position.

2. The hinge according to claim 1, **characterized in that** a pivotable or displaceable intermediate piece is provided, on which the adjustable hinge axis is held, and that an adjustment mechanism or an adjustment screw (20) is provided for pivoting or displacement of the intermediate piece.

3. The hinge according to claim 1 or 2, **characterized in that** the hinge axis (14) of the inner (facing the hinge arm) guide (8) is adjustably and fixedly held on the hinge arm (1) in its position.

4. The hinge according to one of claims 1 through 3, **characterized in that** the hinge arm (1) has a U-shaped profile and in its lateral legs, a lever (15) is pivotably supported about a transverse axis (17), that the hinge axis (14) of the inner guide is held on the front end of the lever (15), and that an adjustment screw (20) pivoting the lever (15) is screwed in the base part of the hinge arm (1).

5. The hinge according to one of claims 1 through 3, **characterized in that** the hinge arm (1) has a U-shaped profile and on the hinge axis (13) for the outer guide (15) supported between its legs, a lever (36) is pivotably supported, on which the hinge axis (14) of the inner guide (8) is held, and that in the base part of the hinge arm (1), an adjustment screw (20) is screwed in for pivoting the lever (36) that is fixable in different pivoting positions.

6. The hinge according to one of claims 1 through 3, **characterized in that** the hinge arm (1) has a U-shaped profile and on the hinge axis (14) for the inner guide (8) supported between its legs, a lever (44) is pivotably supported, on whose outer end overhanging the hinge arm, the hinge axis (14) for the outer guide (7) is held, and that an adjustment screw (20) for pivoting the lever (44) and that is fixable into different pivoting positions is screwed in the base part of the hinge arm (1).

7. The hinge according to one of claims 4 through 6, **characterized in that** the lever has a U-shaped, curved sheet part, whose legs are provided with bores for supporting the legs of the hinge arm (1) and for mounting of the hinge axis.

8. The hinge according to one of claims 4 through 7, **characterized in that** the adjustment screw (20) is rotatably held, but is held in an axial direction non-displaceably in a bore of the base part of the lever.

9. The hinge according to one of claims 4, 5, or 7, 8, **characterized in that** the axial pins of the hinge axis projecting over the leg of the lever are guided into longitudinal holes of the leg of the hinge arm (1).

10. The hinge according to claim 1 or 2, **characterized in that** the hinge axis (14) of the inner guide (8) is held in a holding part (27) and the axial pins of the hinge axis (14) transversely projecting over the holding part (27) are guided in a longitudinal hole (30) of the lateral leg of the hinge arm (1) and that the holding part (27) can be adjusted by means of an adjustment screw (40) screwed into the base part of the hinge arm (1).

11. The hinge according to claim 10, **characterized in that** the holding part (27) has a U-shaped, curved sheet part, in whose legs, the hinge axis (14) and in whose base part (29) the adjustment screw (20) is rotatably held, but is non-displaceably held in the axial direction.

## Revendications

1. Charnière, en particulier charnière de meuble, comprenant un bras de charnière (1) pouvant être fixé à une paroi support ou un élément support, et auquel un élément de charnière (6) que l'on peut faire pivoter est articulé par l'intermédiaire de deux bielles (7, 8), **caractérisé en ce que** l'axe d'articulation (13, 14) d'une seule des bielles (7, 8) est maintenu sur le bras de charnière (1) de manière à pouvoir être réglé et calé en position.

2. Charnière selon la revendication 1, **caractérisée en ce qu'**une pièce intermédiaire pivotante ou coulissante est prévue, sur laquelle l'axe d'articulation réglable est maintenu, et **en ce qu'**un mécanisme de positionnement ou une vis de réglage (20) est prévu pour faire pivoter ou coulisser la pièce intermédiaire.

3. Charnière selon la revendication 1 ou 2 , **caractérisée en ce que** l'axe d'articulation (14) de la bielle (8) intérieure (en regard du bras de charnière) est maintenue sur le bras de charnière (1) de façon à être réglée et calée en position.

4. Charnière selon l'une des revendications 1 à 3, **caractérisée en ce que** le bras de charnière (1) présente un profil en forme de U et **en ce que** dans ses branches latérales, un levier (15) est monté pivotant autour d'un axe transversal (17), **en ce que** l'axe d'articulation (14) de la bielle intérieure est maintenue sur l'extrémité antérieure du levier (15) et **en ce qu'**une vis de réglage (20) faisant pivoter le levier (15) est vissée dans la partie en surélévation du bras de charnière (1).

5. Charnière selon l'une des revendications 1 à 3, **caractérisée en ce que** le bras de charnière (1) présente un profil en forme de U, **en ce que** sur l'axe de charnière (13) monté entre ses branches un levier (36) pour la bielle extérieure (15) est monté pivotant, levier sur lequel l'axe d'articulation (14) de la bielle intérieure (8) est maintenu, et **en ce que** dans la partie surélevée du bras de charnière (1), une vis de réglage (20) faisant pivoter le levier (36) et pouvant être fixée dans des positions de pivotement différentes est vissée.

6. Charnière selon l'une des revendications 1 à 3, **caractérisée en ce que** le bras de charnière (1) présente un profil en forme de U, **en ce que** sur l'axe de charnière (14) monté entre ses branches un levier (44) est monté pivotant, sur l'extrémité extérieure duquel, dépassant du bras de levier, l'axe de charnière (14) pour la bielle extérieure (7) est maintenu, et **en ce que** dans la partie surélevée du bras de charnière (1), une vis de réglage (20) faisant pivoter le levier (44) et pouvant le fixer dans des positions de pivotement différentes est vissée.

7. Charnière selon l'une des revendications 4 à 6, **caractérisée** en e que le levier se compose d'un élément en tôle replié en forme de U, dont les branches sont pourvues de forures pour le montage sur les branches du bras de charnière (1) et pour le maintien de l'axe d'articulation.

8. Charnière selon l'une des revendications 4 à 7, **caractérisée en ce que** la vis de réglage (20) est tournante mais maintenue de manière à ne pas pouvoir coulisser axialement dans une forure de la partie en surélévation du levier.

9. Charnière selon l'une des revendications 4, 5 ou 7, 8, **caractérisée en ce que** les tourillons de l'axe d'articulation dépassant des branches du levier sont guidés dans des boutonnières des branches du bras de charnière (1 ).

10. Charnière selon la revendication 1 ou 2, **caractérisée en ce que** l'axe d'articulation (14) de la bielle intérieure (8) est maintenue dans un élément de maintien (27) et les tourillons de l'axe d'articulation (14) dépassant latéralement de l'élément de maintien (27) sont guidés dans une boutonnière (30) des branches latérales du bras de charnière (1), et **en ce que** l'élément de maintien (27) est réglable par une vis de réglage (40) posée dans la partie en surélévation du bras de charnière (1).

11. Charnière selon la revendication 10, **caractérisée en ce que** l'élément de maintien (27) se compose d'un élément en tôle replié en forme de U, dans les branches duquel l'axe d'articulation (14) et dans la partie en surélévation (29) duquel la vis de réglage (20) est tournante mains retenue de manière à ne pas pouvoir coulisser dans la direction axiale.
